# EUROPÄISCHE PATENTSCHRIFT

(11) **EP 0 627 309 B1**
(45) Veröffentlichungstag und Bekanntmachung des Hinweises auf die Patenterteilung: **06.08.1997**
(21) Anmeldenummer: 94108271.1
(22) Anmeldetag: 28.05.1994
(51) Int. Cl.: B41F 13/34, B41F 33/00

(54) **Verfahren zum Einstellen der Berührung zweier im Abstand zueinander verstellbarer Walzen**
Method for adjusting the contact position between two cylinders whose spacing can be adjusted
Méthode pour régler la position de contact entre deux cylindres disposés à distance réglable

(30) Priorität: 01.06.1993 DE 4318200
(43) Veröffentlichungstag der Anmeldung: 07.12.1994
(73) Patentinhaber: MAN Roland Druckmaschinen AG, 63012 Offenbach (DE)
(72) Erfinder: Dilling, Peer, D-86316 Friedberg (DE); Riescher, Georg, D-86161 Augsburg (DE)
(74) Vertreter: Schober, Stefan

(56) Entgegenhaltungen:
- EP-A- 0 056 643
- EP-A- 0 557 198
- DE-A- 2 614 792
- DE-A- 4 203 940
- US-A- 3 418 850
- US-A- 3 760 637
- PATENT ABSTRACTS OF JAPAN vol. 9, no. 133 (P-362) 8. Juni 1985 & JP-A-60 015 534 (DAINIPPON INSATSU KK) 26. Januar 1985
- Walzenstreifen-Messgerät JIMEK International AB
- Böttcher; "Die optimale Anstellung von Druckwalzen"; Gudehus; Sonderdruck aus druck print 5/1985, druck print 6/1985 und druck print 9/1986

## Beschreibung

Die Erfindung betrifft ein Verfahren zum Einstellen der Berührung zweier im Abstand zueinander verstellbarer Walzen eines Druckwerkes einer Rotationsdruckmaschine.

In Farb- und Feuchtwerken von Rotationsdruckmaschinen sind in größerer Anzahl Walzen angeordnet, die zu benachbarten Walzen im Abstand einstellbar sind. Dies sind zum Beispiel die Farb- oder Feuchtauftragswalzen, die mit bestimmten Einstellungen am Formzylinder und an Reibzylindern anliegen.

Bekannt ist hierfür die Einstellung nach der Abdruckbreite. Es wird auf beide Seiten der Walzen gelbe Farbe aufgetragen und durch mehrere Umdrehungen egalisiert. Dann wird das Druckwerk für etwa 15 Sekunden angehalten. Beim nachfolgenden Weiterdrehen der Walzen wird die Abdruckbreite in Form zweier Striche sichtbar. Dieser Vorgang wird bei verschiedenen Walzenzustellungen solange wiederholt, bis die beiden Striche parallel und im gewünschten Abstand voneinander stehen. Diese Einstellung ist an sich zeitaufwendig und schlägt bei der hohen Zahl auszuführender Einstellungen einer Druckmaschine enorm zu Buche.

Es ist weiterhin ein Gerät bekannt, mit dem die Walzeneinstellung über den Anstelldruck vorgenommen wird. Hierzu wird in den Walzenspalt nacheinander auf beiden Seiten der Walzen eine flexible Lasche eingeführt. Diese Lasche darf aber während des Meßvorgangs nicht gebogen werden, da sich ansonsten Meßwertverfälschungen einstellen. Diese Bedingung ist aber aufgrund der engen Bauweise der Farb- und Feuchtwerke bei den meisten Meßstellen nicht erfüllbar.

Es ist weiterhin bekannt, Walzen von einer Berührungsstellung ausgehend anzustellen. Werte für eine optimale Anstellung sind z.B. nach einer Formel zu ermitteln, die bei Böttcher, Gudehus, T., Die optimale Anstellung von Druckwalzen, Formel (10), Sonderdruck aus druck print 5/1985, druck print 6/1985 und druck print 9/1986 der Felix Böttcher GmbH Co., Köln, 1984 angegeben ist.

Eine Vorrichtung zur Ermittlung der Kontaktposition zweier Walzen zeigt das Schutzrecht DE 42 03 940 A1. Danach werden zwei Walzen solange zueinander zugestellt, bis ein elastisches Element seine elastische Verformung signalisiert. Entsprechende elastische Elemente sind in den Lagerstellen einer der Walzen angeordnet und werden bei einer Bewegung der Lagerzapfen im Rahmen des Lagerspieles beim Aufeinandertreffen der Walzenmäntel verformt. Diese Vorrichtung ist infolge der speziellen konstruktiven Ausführung der Walzenlagerungen aufwendig. Weiterhin ist das funktionell bedingte Lagerspiel nachteilig für die Laufeigenschaften der Walzen.

Die EP-A-557 198 (Dokument gemäß Artikel 54 (3)EPÜ) stellt ein Verfahren und eine Vorrichtung zur Anzeige der Erreichung der Kontaktposition zweier Walzen vor, bei der die eine Walze auf die zweite rotierende Walze zubewegt wird. Die Friktionsmitnahme, die signalisiert wird, zeigt die Kontaktgabe an. Die Zustellungen werden an beiden Walzenenden separat vorgenommen. Schließlich werden die registrierten Zustellwerte an beiden Seiten eingestellt.

Es ist Aufgabe der Erfindung, ein Verfahren zu schaffen, das es ermöglicht, bei geringem zeit- und gerätetechnischem Aufwand zwei Walzen eines Druckwerkes auf Berührung einzustellen.

Diese Aufgabe wird durch die Anwendung des Kennzeichens des einzigen Anspruchs gelöst. Die Erfindung vermeidet zu wiederholende Einstellvorgänge und ermöglicht dadurch eine zeitsparende Einstellung. Weiterhin ist der technische Aufwand gering. Die Erfindung kann weiterhin als Teillösung bei einer automatisierten Walzeneinstellung angewendet werden.

Mehrere Beispiele sind, zum Teil anhand der Zeichnungen, beschrieben, wobei lediglich das zuletzt beschriebene Verfahren Gegenstand der Erfindung ist. In den zugehörigen Zeichnungen zeigt:
- Fig. 1:: eine am Walzenspalt angeordnete optische Einrichtung,
- Fig. 2:: die Draufsicht auf die optische Einrichtung aus Fig. 1,
- Fig. 3:: eine am Walzenspalt angeordnete pneumatische Einrichtung.

In Fig. 1 sind zwei im Abstand zueinander verstellbare Walzen 1, 2 gezeigt, und zwar ist die Walze 1 gegenüber der Walze 2 verstellbar. Die Walze 2 könnte beispielsweise einen Reibzylinder eines Farbwerkes darstellen und die Walze 1 eine Farbauftragwalze, die, nicht dargestellt, außerdem mit einem Formzylinder in Kontakt bringbar ist. Auf einer Seite der Walzen 1, 2 ist in deren Walzenspalt eine aus einem Sender 3 und einem Empfänger 4 bestehende optische Einrichtung 5 angeordnet. Dabei sind der Sender 3 und der Empfänger 4 einander gegenüberliegend beiderseits des Walzenspaltes positioniert. Die optische Einrichtung 5 ist auf einer Grundplatte 6 montiert, die magnetisch ist und so leicht auf die Gestellwand 7 der Druckmaschine gesetzt werden kann. Die optische Einrichtung 5 ist mit einer Anzeigevorrichtung 8 verbunden, wobei vorteilhaft zwecks Miniaturisierung Lichtleiter auf Glasfaserbasis zur Anwendung kommen.

Die optische Einrichtung 5 wird zunächst auf einer Seite der Walzen 1, 2 eingeführt. Letztere sind dabei bewußt außer Kontakt gestellt. Der Empfänger 4 erhält vom Sender 3 ausgesandtes Licht. Nun wird auf dieser Seite die Walze 1 zur Walze 2 zugestellt, bis der Empfänger 4 kein Licht mehr erhält, was die Anzeigevorrichtung 8 anzeigt. Die Walzen 1, 2 sind auf dieser Seite somit auf Berührung eingestellt. Die Einstellung erfolgt auf der Gegenseite der Walzen 1, 2 in selber Weise, wobei die optische Einrichtung 5 auf die andere Seite umgesetzt wird.

In Fig. 3 kommt zur Einstellung der Walzen 1, 2 eine pneumatische Einrichtung 9 zur Anwendung. Analog der optischen Einrichtung wird die pneumatische Einrichtung am Walzenspalt im Randbereich der Walzenmäntel beider Walzen 1, 2 angeordnet. Die pneumatische Einrichtung 9 enthält eine Düse 10 und einen Drucksensor. Letzterer ist mit einer Anzeigevorrichtung 11 verbunden.

Die Walzen 1, 2 sind zunächst außer Kontakt. Die pneumatische Einrichtung 9 wird mit Druckluft versorgt, die die Düse 10 in den Walzenspalt bläst. Beim Zustellen der Walze 1 zur Walze 2 hin erhöht sich der Staudruck im Walzenspalt, der vom Drucksensor registriert wird. Beim Erreichen eines Maximalwertes zeigt die Anzeigevorrichtung 11 die Berührung beider Walzen 1, 2 an. In gleicher Weise wird anschließend nach Umsetzen der pneumatischen Einrichtung die Einstellung der Walzen 1, 2 auf der anderen Seite vorgenommen. Die pneumatische Einrichtung kann auch mit einem separaten Drucksensor ausgeführt sein, der der Düse 10 gegenüberliegend auf der anderen Seite des Walzenspaltes angeordnet ist. In diesem Fall wird der vom Drucksensor registrierte Druck mit zunehmender Annäherung der Walze 1 an die Walze 2 geringer und ist bei Berührung beider Walzen 1, 2 Null.

Nachfolgend sollen zwei Verfahren beschrieben werden, mittels derer die Berührung zweier Walzen zeitsparend und mit geringem Aufwand vorgenommen werden kann. Das eine Verfahren bedient sich dabei des Effektes, daß eine erste angetriebene Walze bei Berührung eine zweite Walze antreibt. Die erste Walze wird hierzu über den Farbwerkhilfsantrieb mit langsamer Drehzahl angetrieben. Die zweite Walze ist zunächst außer Kontakt mit der ersten und wird auf einer Seite soweit zu dieser angestellt bis sie sich zu drehen anfängt. Der Berührungspunkt ist damit gefunden. Die entsprechende Einstellung wird registriert und die Walze sodann wieder außer Kontakt gebracht. Auf gleiche Weise erfolgt nunmehr die Einstellung des Berührungspunktes auf der zweiten Seite. Ist dort die Berührung festgestellt, kann auch die erste Seite wieder auf den registrierten Wert gefahren werden. Die Berührungslinie ist nun eingestellt. Der Beginn der Drehung der Walze kann entweder visuell beobachtet oder über geeignete Hilfsmittel, beispielsweise einen Drehgeber, rückgemeldet werden.

Nach dem erfindungsgemäßen Verfahren zur Einstellung der Berührung zweier Walzen wird auf einer Seite der abgestellten Walzen in deren Walzenspalt eine Piezofolie bekannter Dicke eingeführt. Anschließend werden die Walzen auf dieser Seite zueinander verstellt, bis die Piezofolie bei der ersten Berührung mit beiden Walzen ein Ausgangssignal abgibt, was von einer Anzeigevorrichtung signalisiert wird. Die Piezofolie wird nunmehr aus dem Walzenspalt entnommen und auf der anderen Seite der Walze in den Walzenspalt eingeführt. Sodann wird dort der Einstellvorgang wiederholt. Schließlich werden nach Entnahme der Piezofolie aus dem Walzenspalt die Walzen beidseitig um den Betrag der Dicke der Piezofolie zueinander angestellt.

Das letztgenannte Verfahren sowie die Vorrichtungen bergen nur eine geringe Unfallgefahr in sich, da bei ihrer Anwendung das Farbwerk nicht drehen muß.

Nicht zum Gegenstand der Erfindung gehört die Art der Anstellung der Walzen, die beispielsweise motorisch erfolgen kann. Auch kann die nach erfolgter Einstellung der Berührung vorzunehmende Anstellung der Walzen mittels eines induktiven Wegaufnehmers oder anderweitigen Stellungsgebers registriert werden. Unter solchen Gegebenheiten kann die Erfindung als Teillösung in automatisierte Walzeneinstellsysteme eingehen.

Die Erfindung wurde an Farbwalzen beschrieben. Ebenso können an Hand der Erfindung auch Feuchtwalzen oder andere Walzen eines Druckwerkes auf Berührung eingestellt werden.

## Patentansprüche

1. Verfahren zum Einstellen der Berührung zweier im Abstand zueinander verstellbarer Walzen (1,2) eines Druckwerkes einer Rotationsdruckmaschine, dadurch gekennzeichnet, daß auf einer Seite der abgestellten Walzen (1,2) in deren Walzenspalt eine Piezofolie bekannter Dicke eingeführt wird, daß die Walzen (1,2) auf dieser Seite zueinander verstellt werden, bis die Piezofolie bei der ersten Berührung mit beiden Walzen (1,2) ein Ausgangssignal abgibt, daß die Piezofolie aus dem Walzenspalt entnommen und der Vorgang auf der anderen Seite der Walzen (1,2) wiederholt wird und daß schließlich die Walzen (1,2) beidseitig um den Betrag der Dicke der Piezofolie zueinander angestellt werden.

## Claims

1. Process for adjusting the contact between two rollers (1, 2), whose spacing can be adjusted, of a printing unit of a rotary printing machine, characterised in that a piezo foil of known thickness is introduced into the roll gap on one side of the rollers (1, 2) while they are out of contact, the rollers (1, 2) are adjusted on this side with respect to each other until the piezo foil emits an output signal on the first contact with the two rollers (1, 2), the piezo foil is taken out of the roll gap and the procedure is repeated on the other side of the rollers (1, 2), and finally the rollers (1, 2) on both sides are moved towards each other by the amount of thickness of the piezo foil.

## Revendications

1. Procédé pour régler le contact de deux cylindres (1,2) dont l'écartement est réglable, d'une presse rotative, caractérisé en ce que sur un côté de cylindres écartés (1,2) on introduit, dans la fente entre les cylindres, une feuille piézoélectrique ayant une épaisseur connue, qu'on rapproche les cylindres (1,2) de ce côté, jusqu'à ce que la feuille piézoélectrique délivre un signal de sortie lors du premier contact avec les deux cylindres (1,2), qu'on retire la feuille piézoélectrique hors de la fente entre les cylindres et qu'on répète le processus sur l'autre côté des cylindres (1,2) et qu'enfin on rapproche les cylindres (1,2) des deux côtés jusqu'à la distance égale à l'épaisseur de la feuille piézoélectrique.
